# EUROPÄISCHE PATENTSCHRIFT

(11) **EP 3 164 044 B1**
(45) Veröffentlichungstag und Bekanntmachung des Hinweises auf die Patenterteilung: **05.09.2018**
(21) Anmeldenummer: 14735923.6
(22) Anmeldetag: 01.07.2014
(51) Int. Cl.: A47L 11/40

(54) **NACHLÄUFER-BODENREINIGUNGSMASCHINE**
MANUALLY CONTROLLED FLOOR CLEANING MACHINE
MACHINE DE NETTOYAGE DES SOLS GUIDÉE À MAIN

(43) Veröffentlichungstag der Anmeldung: 10.05.2017
(73) Patentinhaber: Alfred Kärcher SE & Co. KG, 71364 Winnenden (DE)
(72) Erfinder: WERNER, Philipp, 71116 Rohrau (DE); NONNENMANN, Frank, 73614 Schorndorf (DE); EGLER, Christian, 71384 Weinstadt (DE)
(74) Vertreter: Hoeger, Stellrecht & Partner Patentanwälte mbB
(86) Internationale Anmeldenummer: PCT/EP2014/063952
(87) Internationale Veröffentlichungsnummer: WO 2016/000760

(56) Entgegenhaltungen:
- GB-A- 623 856
- GB-A- 758 713
- US-A- 5 411 716

## Beschreibung

Die Erfindung betrifft eine Nachläufer-Bodenreinigungsmaschine, umfassend ein Fahrgestell, welches ein vorderes Ende und ein hinteres Ende aufweist, mindestens ein Reinigungswerkzeug, welches an dem Fahrgestell im Bereich des vorderen Endes angeordnet ist, eine Tankeinrichtung für Flüssigkeit mit mindestens einem Tank, welche an dem Fahrgestell angeordnet ist und über welche dem mindestens einen Reinigungswerkzeug Flüssigkeit bereitstellbar ist, und eine Rückseite, welche im Bereich des hinteren Endes des Fahrgestells angeordnet ist und welche eine Bedienerseite ist, wobei an dem mindestens einen Tank ein Sperrorgan angeordnet ist.

Eine derartige Nachläufer-Bodenreinigungsmaschine wird beispielsweise als Schrubbmaschine eingesetzt. Ein Bediener läuft bei einem Reinigungsvorgang hinter der Maschine her und bedient sie hinter der Rückseite der Maschine nachlaufend.

Aus der DE 44 47 194 C1 ist eine Bodenreinigungsmaschine mit einem Bodenreinigungswerkzeug, mit einem elektrischen Antrieb, mit einer Vorrichtung zum Aufbringen von Reinigungsflüssigkeit auf dem Boden und mit einer Vorrichtung zum Absaugen der verschmutzten Flüssigkeit vom Boden bekannt, wobei die Absaugvorrichtung Dichtlippen und eine Vorrichtung zum Anheben der Dichtlippen aufweist.

Aus der GB 623,856 ist eine Maschine bekannt, welche ein Wischerband aufweist, wobei das Wischerband als Endlos-Band ausgebildet ist.

Der Erfindung liegt die Aufgabe zugrunde, eine Nachläufer-Bodenreinigungsmaschine der eingangs genannten Art bereitzustellen, welche einen vereinfachten Aufbau mit verringerter Wartungsanfälligkeit aufweist.

Diese Aufgabe wird bei der eingangs genannten Nachläufer-Bodenreinigungsmaschine erfindungsgemäß dadurch gelöst, dass an der Rückseite ein Drehelement angeordnet ist, dass das Drehelement über eine Stange mit dem Sperrorgan verbunden ist, wobei eine Drehstellung des Drehelements eine Stellung des Sperrorgans festlegt, und dass eine Mündung des Sperrorgans in schlauchfreier fluidwirksamer Verbindung mit dem mindestens einen Reinigungswerkzeug steht.

Durch die erfindungsgemäße Lösung ist über das Drehelement und die Stange ein direkter mechanischer Zugriff von der Bedienerseite her auf das Sperrorgan möglich.

Flüssigkeit aus dem Tank wird über das Sperrorgan dem mindestens einen Reinigungswerkzeug bereitgestellt, ohne dass zwischen dem Tank und dem Reinigungswerkzeug eine Schlauchverbindung oder dergleichen vorgesehen werden muss. Dadurch lässt sich die Anzahl von Bauteilen gering halten. Die Maschine lässt sich einfacher warten. Ferner ist die Wartungsanfälligkeit verringert.

Die Stange ist insbesondere drehfest mit dem Drehelement verbunden. Dadurch bewirkt eine Drehung des Drehelements direkt eine Drehung der Stange.

Aus dem gleichen Grund ist es günstig, wenn die Stange drehfest mit dem Sperrorgan verbunden ist. Dadurch bewirkt eine Drehung der Stange direkt eine Verstellung des Sperrorgans. Es lässt sich dadurch direkt ein Drehmoment von dem Drehelement auf das Sperrorgan übertragen und eine festgelegte Stellung des Drehelements legt eine entsprechende Stellung des Sperrorgans fest.

Insbesondere weist das Sperrorgan einen beweglichen Absperrkörper auf, wobei die Stange drehfest mit dem Absperrkörper verbunden ist und eine Drehstellung des Absperrkörpers einen Flüssigkeitsdurchfluss am Sperrorgan festlegt. Dadurch lässt sich auf einfache Weise der Flüssigkeitsdurchfluss öffnen beziehungsweise schließen und es lässt sich auch die Durchflussmenge dosieren.

Bei einem Ausführungsbeispiel ist das Sperrorgan als Kugelhahn ausgebildet oder umfasst einen Kugelhahn. Ein solches Sperrorgan lässt sich auf einfache Weise realisieren und lässt sich auch auf einfache Weise mittels der Stange bedienen.

Günstig ist es, wenn an dem mindestens einen Tank ein Stutzen angeordnet ist, an welchem das Sperrorgan sitzt. Der Stutzen dient als Halter für das Sperrorgan. Er ist insbesondere direkt an dem Tank angeflanscht. Dadurch lässt sich der Flüssigkeitsweg zwischen dem Tank und dem mindestens einen Reinigungswerkzeug minimieren; es muss keine Flüssigkeitsleitung zwischen dem Tank und dem Sperrorgan vorgesehen werden. Insbesondere lässt sich eine schlauchfreie fluidwirksame Verbindung erreichen.

Die Stange ist quer orientiert angeordnet. Sie ist insbesondere in einem spitzen Winkel zu einer Drehachse des mindestens einen Reinigungswerkzeugs angeordnet. Sie lässt sich auf effektive Weise in einen Innenraum der Nachläufer-Bodenreinigungsmaschine unterbringen.

Aus dem gleichen Grund ist es günstig, wenn die Stange in einem spitzen Winkel zu der Rückseite liegt. Die Stange lässt sich dadurch insbesondere von oben nach unten zu einem Boden hin führen.

Ferner ist es aus dem gleichen Grund günstig, wenn die Stange in einem spitzen Winkel zu einer Höhenrichtung der Nachläufer-Bodenreinigungsmaschine liegt. Eine Höhenrichtung der Nachläufer-Bodenreinigungsmaschine ist insbesondere eine bezogen auf die Schwerkraftrichtung vertikale Richtung, wenn die Nachläufer-Bodenreinigungsmaschine auf einer horizontalen Ebene aufsteht.

Bei einer Ausführungsform ist eine Gehäusewandung an dem Fahrgestell angeordnet, welche einen Innenraum definiert, wobei die Stange in dem Innenraum positioniert ist. In dem Innenraum lassen sich Komponenten der Nachläufer-Bodenreinigungsmaschine geschützt montieren. Insbesondere lässt sich eine Batterieeinrichtung, eine Absaugeinrichtung, ein oder mehrere Tanks, ein Antrieb für das Reinigungswerkzeug usw. geschützt in dem Innenraum positionieren. In diesem Innenraum ist ebenfalls die Stange vorteilhafterweise positioniert. Dadurch ist sie geschützt angeordnet und sie lässt sich auf einfache Weise drehbar lagern.

Insbesondere ist die Stange in einem Abstand längs einer äußeren Gehäusewand der Gehäusewandung geführt. Dadurch wird eine Drehbarkeit nicht behindert.

Dieser Abstand ist zur effektiven Platznutzung des Innenraums "klein". Er ist insbesondere kleiner als 10 cm und vorzugsweise kleiner als 5 cm und insbesondere kleiner als 1 cm. Der Platzbedarf für die Stange in dem Innenraum ist dadurch minimiert.

Es ist ferner günstig, wenn die Stange zwischen einer Gehäusewand und einer Batterieeinrichtung geführt ist. Es ergibt sich dadurch eine optimierte Platznutzung.

Aus dem gleichen Grund ist es günstig, wenn die Stange zwischen der Rückseite und dem mindestens einen Tank geführt ist.

Bei einem Ausführungsbeispiel ist die Stange über einem Rad, welches an dem Fahrgestell gehalten ist, und/oder über einem Radkasten für ein entsprechendes Rad geführt. Dadurch ergibt sich eine optimale Platznutzung.

Günstig ist es, wenn das Drehelement in einer Höhe von mindestens 40 cm und insbesondere mindestens 50 cm über einem Boden angeordnet ist, wenn die Nachläufer-Bodenreinigungsmaschine auf dem Boden steht und das mindestens eine Reinigungswerkzeug sich auf dem Boden abstützt. Dadurch kann ein Bediener, welcher hinter der Rückseite als Bedienerseite steht, das Drehelement als Dosierschalter ohne Bücken bedienen (wenn von einem Bediener in durchschnittlicher Größe ausgegangen wird).

Insbesondere ist das Sperrorgan als Dosier-Sperrorgan ausgebildet, wobei eine Durchflussmenge von Flüssigkeit durch eine Drehstellung des Drehelements dosierbar ist. Dadurch ist zusätzlich zu den Möglichkeiten "Einschalten" beziehungsweise "Ausschalten" eine Dosierung der zugeführten Flüssigkeitsmenge möglich. Insbesondere ist eine stufenlose Dosierung möglich, wenn beispielsweise das Sperrorgan einen Kugelhahn umfasst.

Bei einem Ausführungsbeispiel weist der mindestens eine Tank, an welchem das Sperrorgan angeordnet ist, eine Einbuchtung auf, in welcher das Sperrorgan positioniert ist, wobei die Einbuchtung durch mindestens eine erste Wand und eine zweite Wand des mindestens einen Tanks begrenzt ist, wobei die erste Wand und die zweite Wand miteinander verbunden sind und quer zueinander orientiert sind. Es ist dadurch ein Raum bereitgestellt, an dem das Sperrorgan sich geschützt positionieren lässt. Ferner ist ein einfacher Zugang für die Stange zu dem Sperrorgan ermöglicht.

Es ist dann günstig, wenn die Einbuchtung auch noch durch eine dritte Wand begrenzt ist, welche quer zu der ersten Wand und der zweiten Wand liegt und mit der ersten Wand und der zweiten Wand verbunden ist. Dadurch ergibt sich eine "mehrseitige" Einkapselung des Sperrorgans an der Einbuchtung.

Dem mindestens einen Reinigungswerkzeug ist vorzugsweise ein Werkzeugdeck zugeordnet, welches das mindestens eine Reinigungswerkzeug nach oben abdeckt und vorzugsweise mindestens teilweise seitlich abdeckt, wobei das Werkzeugdeck mindestens eine Öffnung für Flüssigkeit zu dem mindestens einen Reinigungswerkzeug hin aufweist. Das Werkzeugdeck ist eine Werkzeughaube, welche beispielsweise einen Bediener vor dem rotierenden Reinigungswerkzeug schützt. Damit Flüssigkeit zu dem mindestens einen Reinigungswerkzeug gelangen kann, ist mindestens eine Öffnung vorgesehen. Es kann dadurch von oben durch das Werkzeugdeck hindurch Flüssigkeit zugeführt werden.

Günstig ist es, wenn eine Mündung des Sperrorgans oberhalb des Werkzeugdecks angeordnet ist. Insbesondere liegt eine Projektion der Mündung des Sperrorgans in der Höhenrichtung nach unten an dem Werkzeugdeck.

Es kann dabei vorgesehen sein, dass eine Mündung des Sperrorgans direkt mit der mindestens einen Öffnung oder über eine Rinne mit der mindestens einen Öffnung in fluidwirksamer Verbindung steht. Bei einer direkten Verbindung kann Flüssigkeit, welche aus der Mündung des Sperrorgans austritt, in der Schwerkraftrichtung nach unten direkt in die mindestens eine Öffnung strömen. Bei dem Vorsehen einer Rinne bildet diese einen Kanal zwischen der Mündung und der mindestens einen Öffnung, in dem die Flüssigkeit eine Strömungsrichtung quer zur Schwerkraftrichtung aufweist (bezogen auf den Fall des ordnungsgemäßen Betriebs der Bodenreinigungsmaschine, bei dem diese auf einem Boden aufsteht).

Günstig ist es, wenn die mindestens eine Rinne an dem Werkzeugdeck angeordnet oder gebildet ist. Dadurch ergibt sich eine effektive Flüssigkeitszuführung zu dem mindestens einen Reinigungswerkzeug. Es lässt sich insbesondere eine schlauchfreie fluidwirksame Verbindung erreichen.

Es ist günstig, wenn die mindestens eine Rinne nach oben offen ist. Sie lässt sich dadurch auf einfache Weise ausbilden. Ferner ergibt sich eine hohe Wartungsfreundlichkeit.

Bei einem Ausführungsbeispiel weist die mindestens eine Rinne einen ersten Bereich auf, über welchem die Mündung des Sperrorgans angeordnet ist. Der erste Bereich ist bei einer Ausführungsform als Einlauftrichter ausgebildet. Es kann dadurch Flüssigkeit aus der Mündung insbesondere in der Schwerkraftrichtung nach unten in den ersten Bereich strömen und dort über den restlichen Teil der Rinne der mindestens einen Öffnung zugeführt werden.

Insbesondere ist der erste Bereich als Einlauftrichter ausgebildet, um eine effektive Flüssigkeitseinkopplung zu erhalten. Dieser erste Bereich der Rinne kann auch als Zwischenspeicher für Flüssigkeit dienen.

Es ist ferner günstig, wenn die Rinne einen zweiten Bereich aufweist, an welchem die mindestens eine Öffnung angeordnet ist. Über den zweiten Bereich wird die mindestens eine Öffnung mit Flüssigkeit versorgt.

Für eine kompakte Bauweise ist es günstig, wenn der erste Bereich und der zweite Bereich mindestens näherungsweise parallel zueinander orientiert sind, wobei beispielsweise ihre entsprechenden Erstreckungsrichtungen in einem Winkel von höchstens 30° zueinander liegen.

Es ist ferner günstig, wenn die Rinne einen dritten Bereich aufweist, welcher den ersten Bereich und den zweiten Bereich verbindet. Dadurch lässt sich effektiv der mindestens einen Öffnung Flüssigkeit zuführen, wobei eine platzsparende Bauweise realisiert ist. Insbesondere lässt sich die mindestens eine Öffnung dann auch beabstandet zu einer Außenseite des mindestens einen Reinigungswerkzeugs positionieren, so dass Flüssigkeit über einen inneren Bereich zugeführt ist.

Bei einem Ausführungsbeispiel ist eine Absaugeinrichtung für überschüssige Flüssigkeit vorgesehen, wobei insbesondere ein Saugbalken im Bereich des hinteren Endes angeordnet ist. An dem mindestens einen Reinigungswerkzeug wird beim Betrieb der Nachläufer-Bodenreinigungsmaschine Flüssigkeit auf dem Boden aufgebracht. Diese wird mittels des Sperrorgans über den mindestens einen Tank bereitgestellt, wobei die Dosierung beziehungsweise das Einschalten und Ausschalten über das Drehelement erfolgt. Am Boden verbleibende überschüssige Flüssigkeit lässt sich durch die Absaugeinrichtung einsaugen, um ein optimiertes Reinigungsergebnis zu erhalten.

Insbesondere ist ein Antrieb für eine Drehbewegung des mindestens einen Reinigungswerkzeugs vorgesehen, wobei eine Drehachse des mindestens einen Reinigungswerkzeugs insbesondere quer zu einer Fahrtrichtung liegt. Dadurch lässt sich eine effektive Reinigung erreichen.

Die Nachläufer-Bodenreinigungsmaschine ist vorzugsweise selbstfahrend ausgebildet. Bei einer Ausführungsform bewirkt eine Drehung des mindestens einen Reinigungswerkzeugs einen Fahrantrieb.

An der Rückseite sind Bedienungselemente der Nachläufer-Bodenreinigungsmaschine angeordnet. Dadurch kann ein Bediener an der Bedienerseite auf sie zugreifen und es wird dadurch eine gute Bedienbarkeit erreicht.

Die nachfolgende Beschreibung bevorzugter Ausführungsformen dient im Zusammenhang mit den Zeichnungen der näheren Erläuterung der Erfindung. Es zeigen:
- Figur 1: eine perspektivische Teildarstellung eines Ausführungsbeispiels einer erfindungsgemäßen Nachläufer-Bodenreinigungsmaschine mit einem geöffneten Gehäuse, wobei Elemente wie eine Batterieeinrichtung entfernt sind;
- Figur 2: eine seitliche Teilschnittdarstellung der Nachläufer-Bodenreinigungsmaschine gemäß Figur 1;
- Figur 3: eine vergrößerte Darstellung eines unteren Bereichs der Nachläufer-Bodenreinigungsmaschine;
- Figur 4: eine perspektivische Teilansicht der Nachläufer-Bodenreinigungsmaschine gemäß Figur 1 in der Richtung A;
- Figur 5: eine Teilansicht in der Richtung B gemäß Figur 4 bei entferntem Gehäuse und entfernter Tankeinrichtung; und
- Figur 6: eine Schnittansicht längs der Linie 6-6 gemäß Figur 5.

Ein Ausführungsbeispiel einer erfindungsgemäßen Nachläufer-Bodenreinigungsmaschine, welches in den Figuren 1 bis 6 gezeigt ist und dort mit 10 bezeichnet ist, umfasst ein Fahrgestell 12.

Das Fahrgestell 12 weist ein vorderes Ende 10 und ein hinteres Ende 14 auf.

Bei einer Ausführungsform weist das Fahrgestell 12 eine Bodenplatte 18 auf. Diese erstreckt sich zwischen dem vorderen Ende 14 und dem hinteren Ende 16.

An dem Fahrgestell 12 ist eine Radeinrichtung 20 angeordnet, welche bezogen auf eine Vorwärtsfahrtrichtung 22 (welche eine Richtung von dem hinteren Ende 16 zu dem vorderen Ende 14 hin ist) ein linkes Rad 24 und ein rechtes Rad 26 aufweist. Die Radeinrichtung 20 ist in einem mittleren Bereich zwischen dem vorderen Ende 14 und dem hinteren Ende 16 angeordnet.

Über die Radeinrichtung 20 ist die Nachläufer-Bodenreinigungsmaschine 10 auf einem Boden 28 (Figur 2) aufstellbar.

An dem Fahrgestell 12 ist weiterhin eine Stützradeinrichtung 30 angeordnet, welche zwischen der Radeinrichtung 20 und dem hinteren Ende 16 positioniert ist. Die Stützradeinrichtung 30 umfasst eine oder mehrere Stützrollen 32. Die Stützrolle oder Stützrollen 32 sind insbesondere schwenkbar angeordnet.

Bei einem Ausführungsbeispiel ist im Bereich des hinteren Endes 16 an dem Fahrgestell 12 ein Saugbalken 34 angeordnet. Dieser Saugbalken 34 ist insbesondere schwenkbar, so dass er von einer Einsatzstellung, an welche er an dem Boden 28 anliegt, in eine Nichteinsatzstellung, bei welcher er von dem Boden 28 abgehoben ist, wegschwenkbar ist.

Die Stützradeinrichtung 30 kann anstatt an dem Fahrgestell 12 auch an dem Saugbalken 34 angelenkt sein, oder dem Saugbalken 34 ist eine eigene Stützradeinrichtung zugeordnet.

Die Nachläufer-Bodenreinigungsmaschine 10 weist eine Rückseite 36 auf, welche an dem Fahrgestell 12 angeordnet ist und im Bereich des hinteren Endes 16 sich quer zu der Bodenplatte 18 nach oben (von dem Boden 28 weg, wenn die Nachläufer-Bodenreinigungsmaschine 10 auf dem Boden 28 aufsteht) erstreckt.

In einem unteren Bereich zu der Bodenplatte 18 hin hat die Rückseite 36 eine Einbuchtung 38.

In dieser Einbuchtung 38 ist der Saugbalken 34 positioniert.

Bei der Bedienung der Nachläufer-Bodenreinigungsmaschine 10 steht ein Bediener in einem Bereich 40 hinter der Rückseite 36 und läuft gewissermaßen der Nachläufer-Bodenreinigungsmaschine 10 nach, wenn diese in der Vorwärtsfahrtrichtung 22 bewegt wird. Der Bediener steht unmittelbar vor der Rückseite 36, welche eine Bedienerseite ist.

An dem Fahrgestell 12 ist am vorderen Ende 14 ein Reinigungswerkzeug 42 angeordnet. Das Reinigungswerkzeug 42 ist beispielsweise eine (Schrubb-)Bürste.

An dem Fahrgestell 12 ist ein Antrieb 44 positioniert. Durch diesen Antrieb 44 ist das Reinigungswerkzeug um eine Drehachse 46 drehbar. Die Drehachse 46 liegt dabei quer und insbesondere mindestens näherungsweise senkrecht zu dem Boden 28, wenn die Nachläufer-Bodenreinigungsmaschine 10 ordnungsgemäß auf dem Boden 28 aufgestellt ist. Die Drehachse 46 ist insbesondere mindestens näherungsweise parallel zu der Rückseite 36. Die Drehachse 46 kann dabei bezogen auf eine Höhenrichtung 48 der Nachläufer-Bodenreinigungsmaschine 10 leicht geneigt sein, so dass eine Wirkfläche 50 des Reinigungswerkzeugs 42 in einem kleinen spitzen Winkel zu dem Boden 28 bei einem Reinigungsbetrieb liegt.

Wenn die Nachläufer-Bodenreinigungsmaschine 10 auf einem horizontalen Boden (bezogen auf die Schwerkraftrichtung g) aufgestellt ist, dann ist die Höhenrichtung 48 bezogen auf die Schwerkraftrichtung g eine vertikale Richtung.

Das Reinigungswerkzeug 42 ist drehbar an dem Fahrgestell 12 gelagert und durch den Antrieb 44 rotatorisch angetrieben. Der Antrieb 44 ist beispielsweise ein Elektromotor.

Bei einem Ausführungsbeispiel ist an dem Fahrgestell 12 eine insbesondere wiederaufladbare Batterieeinrichtung 52 (vgl. Figur 1) positioniert.

Dem Reinigungswerkzeug 42 ist ein Werkzeugdeck (Werkzeughaube) 54 zugeordnet, welches das Reinigungswerkzeug 42 nach oben (in Figur 1 durch das Bezugszeichen 56 angedeutet) und seitlich (in Figur 1 durch das Bezugszeichen 58 angedeutet) abdeckt. Nach unten hin (zu dem zu reinigenden Boden 28 hin) ist das Werkzeugdeck 54 offen, um eben einen Bodenkontakt zu ermöglichen.

Das Reinigungswerkzeug 42 mit dem Werkzeugdeck 54 ist zwischen der Radeinrichtung 20 und dem vorderen Ende 14 an dem Fahrgestell 12 drehfest positioniert. Das Werkzeugdeck 54 ist starr an dem Fahrgestell 12 angeordnet, das heißt das Reinigungswerkzeug 42 dreht sich relativ zu dem Werkzeugdeck 54. Das Reinigungswerkzeug 42 ragt mit dem Werkzeugdeck 44 nach vorne über das vordere Ende 14 hinaus.

Bei einem Ausführungsbeispiel weist das Werkzeugdeck 54 eine maximale Breite Bₘₐₓ (Figur 1) auf, welche mindestens so groß ist und insbesondere größer ist als eine entsprechende Breite der Nachläufer-Bodenreinigungsmaschine 10 im Bereich der Radeinrichtung 20. Eine entsprechende Breitenrichtung ist dabei parallel zu einer Radachse der Radeinrichtung 20. Dadurch lässt sich eine effektive Randreinigung erreichen.

An dem Fahrgestell 12 ist eine Gehäusewandung 60 angeordnet. Diese Gehäusewandung 60 umfasst gegenüberliegende seitliche äußere Gehäusewände 62a, 62b. Ferner ist im Bereich des vorderen Endes 14 eine Querwand 64 angeordnet, welche die seitlichen äußeren Gehäusewände 62a, 62b verbindet. Weiterhin ist eine zu der Querwand 64 beabstandete Querwand 66 vorgesehen, welche insbesondere die Rückseite 36 ausbildet. In der Gehäusewand 60 ist ein Innenraum 68 gebildet. Der Innenraum 68 ist nach unten (zu dem Boden 28 hin) durch die Bodenplatte 18 begrenzt. Nach oben ist der Innenraum 68 durch einen Gehäusedeckel 70 (Figur 2) begrenzt. Der Gehäusedeckel 70 ist insbesondere derart angeordnet und ausgebildet, dass er öffenbar ist, damit der Innenraum 68 zugänglich ist. Beispielsweise ist der Gehäusedeckel 70 abnehmbar an der Gehäusewandung 60 fixierbar oder er ist schwenkbar fixiert. In Figur 1 ist der Gehäusedeckel 70 abgenommen.

In dem Innenraum 68 sind Komponenten der Nachläufer-Bodenreinigungsmaschine 10 angeordnet. Der Antrieb 44 für das Reinigungswerkzeug 42 ist im Innenraum 68 angeordnet. Ferner ist die Batterieeinrichtung 52 in dem Innenraum 68 angeordnet.

Weiterhin ist eine Absaugeinrichtung 72 in dem Innenraum 68 angeordnet. Die Absaugeinrichtung 72 steht in fluidwirksamer Verbindung mit dem Saugbalken 34 und dient zur Erzeugung eines Unterdrucks, um insbesondere eine Einsaugung von überschüssiger Flüssigkeit zu erreichen. Die Absaugeinrichtung 72 umfasst insbesondere ein Saugaggregat mit einem Sauggebläse. Das Sauggebläse wiederum umfasst einen Antrieb. Der Antrieb ist insbesondere ein Elektromotor, welcher über die Batterieeinrichtung 52 mit der notwendigen elektrischen Energie versorgt wird.

Der Absaugeinrichtung 72 ist eine Tankeinrichtung 74 für abgesaugte Flüssigkeit (Schmutzflüssigkeit) zugeordnet, welche eben die Schmutzflüssigkeit aufnimmt.

Der Absaugeinrichtung 72 kann ein Abscheider zugeordnet sein. Die Tankeinrichtung 74 ist ebenfalls in dem Innenraum 68 angeordnet.

Bei einem Ausführungsbeispiel ist die Tankeinrichtung 74 in dem Innenraum 68 direkt hinter der Rückseite 36 (und damit zwischen der Radeinrichtung 20 und der Rückseite 36) angeordnet.

In dem Innenraum 68 ist ferner eine Tankeinrichtung 76 für Flüssigkeit zur Reinigung angeordnet. Die Tankeinrichtung 76 nimmt insbesondere Frischwasser auf, welches dem Reinigungswerkzeug 42 bei einem Reinigungsvorgang zugeführt wird. Die Tankeinrichtung 76 umfasst mindestens einen Tank 78.

Die Tankeinrichtung 76 weist einen Einfüllstutzen 80 mit einem verschließbaren Deckel auf, wobei der Einfüllstutzen insbesondere im Bereich der (vorderen) Querwand 64 angeordnet ist.

Der Tank 78 der Tankeinrichtung 76 für Flüssigkeit ist an dem Fahrgestell 12 im Bereich des vorderen Endes 14 angeordnet. Der Tank 78 ist insbesondere oberhalb des Reinigungswerkzeugs 42 in dem Innenraum 68 angeordnet.

Weiterhin ist der Tank 78 insbesondere zwischen der Radeinrichtung 20 und dem vorderen Ende 14 angeordnet.

An dem Tank 78 ist direkt ein Sperrorgan 82 angeordnet. Das Sperrorgan 82 ist beabstandet zu der Bodenplatte 18 im Bereich des Werkzeugdecks 54 oberhalb des Werkzeugdecks 54 angeordnet. Der Abstand zu dem Werkzeugdeck 54 ist dabei "klein" und beträgt insbesondere höchstens 20 cm und vorzugsweise höchstens 10 cm. Eine Projektion der Mündung 84 des Sperrorgans 82 in der Höhenrichtung 48 trifft das Reinigungswerkzeug 42 oder ist höchstens wenig (insbesondere weniger als 10 cm) seitlich zu dem Reinigungswerkzeug 42 versetzt.

Ein Abstand der Mündung 84 zum Werkzeugdeck 54 beträgt höchstens 20 cm und insbesondere höchstens 10 cm und insbesondere höchstens 5 cm.

An dem Tank 78 ist ein Stutzen 86 angeordnet. Dieser ist direkt an dem Tank 78 angeflanscht. Der Stutzen 86 hat eine Zylinderform.

Der Tank 78 weist eine Einbuchtung 88 auf. Diese Einbuchtung 88 ist durch eine erste Wand 90a, eine zweite Wand 90b, und eine dritte Wand 90c begrenzt, welches entsprechende Wandbereiche des Tanks 78 sind (vgl. Figur 6 und Figur 3). Über die Einbuchtung 88 ist ein Freiraum 92 gebildet. In diesem Freiraum 92 ist der Stutzen 86 positioniert.

Das Sperrorgan 82 weist einen Absperrkörper 94 auf. Dieser ist in dem Stutzen 86 angeordnet und durch diesen gehalten. Der Absperrkörper 94 ist beweglich und insbesondere drehbar. Je nach einer Stellung (insbesondere Drehstellung) des Absperrkörpers 94 wird die Menge an Flüssigkeit, welche aus der Mündung 84 austritt, eingestellt.

Der Tank 78 weist an dem Stutzen 86 eine Öffnung 96 auf. Über dieser Öffnung 96 steht ein Innenraum 98 des Stutzens 86 in fluidwirksamer Verbindung mit einem Innenraum des Tanks. Der Absperrkörper 94 ist zwischen der Öffnung 96 und der Mündung 84 positioniert.

Zwischen dem Absperrkörper 94 und der Öffnung 96 ist ein Dichtelement 100 angeordnet. Ferner ist an der Mündung 84 zwischen dem Absperrkörper 94 und der Mündung 84 ein Dichtelement 102 angeordnet.

Der Absperrkörper 94 ist so ausgebildet, dass die Menge an durchtretender Flüssigkeit dosierbar ist, das heißt einstellbar ist.

Das Sperrorgan 82 ist insbesondere als Kugelhahn ausgebildet, wobei der Absperrkörper 94 eine Kugel mit einem entsprechenden Durchgangskanal aufweist, wobei je nach Stellung der Kugel der hydraulische Querschnitt eingestellt wird, welcher für eine fluidwirksame Verbindung zwischen der Mündung 84 und der Öffnung 96 sorgt.

In einer geschlossenen Stellung ist der Absperrkörper 94 so positioniert, dass die fluidwirksame Verbindung zwischen der Mündung 84 und der Öffnung 96 vollständig abgesperrt ist und keine Flüssigkeit durchtreten kann.

Das Werkzeugdeck 54 weist (mindestens) eine durchgehende Öffnung 104 (vgl. beispielsweise Figur 5) auf. Flüssigkeit, welche dieser Öffnung 104 bereitgestellt wird, kann durch die Öffnung 104 hindurch zu dem Reinigungswerkzeug 42 strömen und dadurch auf den zu reinigenden Boden 28 aufgebracht werden.

Bei einem Ausführungsbeispiel ist das Sperrorgan 82 mit seiner Mündung 84 direkt oberhalb der Öffnung 104 angeordnet, so dass austretende Flüssigkeit von der Mündung 84 direkt in die Öffnung 104 strömen kann. Insbesondere ist dann ein Bereich um die Öffnung 104 als Einfülltrichter ausgebildet.

Bei einem weiteren Ausführungsbeispiel ist an dem Werkzeugdeck 54 eine Rinne 106 angeordnet. Über diese Rinne 106 kann Flüssigkeit aus der Mündung 84 zu der Öffnung 104 strömen.

Die Rinne 106 ist direkt an dem Werkzeugdeck 54 angeordnet oder gebildet.

Die Rinne 106 ist insbesondere nach oben (in der Höhenrichtung 48) offen.

Bei einem Ausführungsbeispiel umfasst die Rinne 106 einen ersten Bereich 108 und einen zweiten Bereich 110. Der erste Bereich 108 liegt unterhalb der Mündung 84 des Sperrorgans 82. In dem zweiten Bereich 110 liegt die Öffnung 104.

Der erste Bereich 108 und der zweite Bereich 110 sind zumindest näherungsweise parallel zueinander orientiert. Der erste Bereich 108 weist dabei bei einem Ausführungsbeispiel eine größere Breite (b₁) auf als der zweite Bereich 110 (b₂). Der erste Bereich 108 ist dabei vorzugsweise so ausgebildet, dass die Mündung beabstandet zu einem ersten Ende 112a und zu einem zweiten Ende 112b dieses ersten Bereichs 108 oberhalb des ersten Bereichs 108 positioniert ist. Dadurch ist insbesondere ein Puffervolumen für Flüssigkeit bereitgestellt. Beispielsweise ist die Mündung oberhalb eines mittleren Bereichs zwischen dem ersten Ende 112a und dem zweiten Ende 112b positioniert.

Der erste Bereich 108 und der zweite Bereich 110 sind durch einen dritten Bereich 114 der Rinne 106 miteinander verbunden. Der dritte Bereich 114 liegt quer zu dem ersten Bereich 108 und zu dem zweiten Bereich 110.

Flüssigkeit wird der Rinne 106 an dem ersten Bereich 108 bereitgestellt und strömt über den dritten Bereich 114 zu dem zweiten Bereich 110 und wird dann dort der Öffnung 104 bereitgestellt. Die Rinne 106 ist im ersten Bereich 108 insbesondere als Einfülltrichter ausgebildet.

Die Bereitstellung von Flüssigkeit aus der Mündung 84 zu der Öffnung 104 erfolgt schlauchfrei über die Rinne 106 oder durch eine direkte Einkopplung in die Öffnung 104.

Die Nachläufer-Bodenreinigungsmaschine 10 weist eine Handgriffeinheit 116 auf, welche an oder im Bereich der Rückseite 36 angeordnet ist und beispielsweise über den Gehäusedeckel 70 nach oben ragt. Ein Bediener, welcher in dem Bereich 40 steht, kann sich an der Handgriffeinheit 116 halten. Die Handgriffeinheit 116 ist an einer Säule 118 angeordnet. An der Handgriffeinheit 116 sind Bedienungselemente angeordnet.

Die Handgriffeinheit ist insbesondere als Lenkrad ausgebildet und die Säule 118 ist dementsprechend eine Lenksäule. Beispielsweise wirkt dann das entsprechende Lenkrad auf eine Lenkrolle (in den Zeichnungen nicht gezeigt).

Ein Ausführungsbeispiel einer Handgriffeinheit ist in der nicht vorveröffentlichten internationalen Patentanmeldung PCT/EP2013/069002 vom 13. September 2013 des gleichen Anmelders beschrieben. Hierauf wird ausdrücklich Bezug genommen.

An der Rückseite 36 sind weitere Bedienelemente der Nachläufer-Bodenreinigungsmaschine 10 angeordnet.

An der Rückseite 36 ist zwischen dem Fahrgestell 12 und der Handgriffeinheit 116 ein Drehelement 120 angeordnet. Das Drehelement 120 ist an der Rückseite drehbar gelagert. Das Drehelement 120 bildet einen Drehregler zum "Einschalten" und "Ausschalten" der Zuführung von Flüssigkeit aus dem Tank 78 zu dem Reinigungswerkzeug 42. Ferner ist über das Drehelement 120 eine Mengendosierung der zugeführten Flüssigkeit zwischen der Einschaltstellung und der Ausschaltstellung möglich.

In dem Innenraum 68 ist eine Stange 122 positioniert. Die Stange 122 ist insbesondere einteilig ausgebildet. Sie kann auch mehrteilig ausgebildet sein. Die Stange 122 ist insbesondere starr ausgebildet. (Eine flexible Ausbildung ist grundsätzlich auch möglich.)

Sie ist drehfest mit dem Drehelement 120 verbunden und sie ist ferner mit dem Sperrorgan 82 und dabei mit dem Absperrkörper 94 verbunden. Eine Drehung des Drehelements 120 bewirkt eine Drehung der Stange 122. Eine Drehachse der Stange 122 verläuft parallel zur Längsrichtung der Stange 122, das heißt verläuft parallel zur Verbindungsrichtung zwischen dem Drehelement 120 und dem Absperrkörper 94. Die Drehung der Stange 122 wiederum bewirkt eine Drehung des beweglichen Absperrkörpers 94, um die Durchflussmenge bezüglich Einschalten, Ausschalten und Dosierung zwischen Einschalten und Ausschalten einstellen zu können. Eine bestimmte Drehstellung des Drehelements 120 stellt dabei eine bestimmte Drehposition des Absperrkörpers 94 in dem Stutzen 86 ein. Diese durch das Drehelement 120 vorgegebene Position ist dann auch festgehalten.

Die Stange 122 liegt schräg bezüglich der Rückseite 36 und der Bodenplatte 118 in dem Innenraum 68. Sie ist in einem spitzen Winkel, welcher insbesondere im Bereich zwischen 30° und 60° und insbesondere zwischen 35° und 55° liegt. Beispielsweise liegt dieser spitze Winkel zwischen der Höhenrichtung 48 und der Stange 122 bei circa 45°. Das Drehelement 120 liegt in der Höhenrichtung 48 beabstandet zu der Anlenkung der Stange 122 an das Sperrorgan 82.

Die Stange 122 weist dabei insbesondere eine gerade Erstreckung auf.

Die Stange 122 verläuft zwischen der Rückseite 36 und dem Tank 78. Sie liegt ferner zwischen der Batterieeinrichtung 52 und der seitlichen äußeren Gehäusewand 62a (vgl. Figur 1). Sie ist so angeordnet, dass eben ihre Drehung in dem Innenraum 68 ermöglicht ist und sie dabei geschützt ist.

Die Stange 122 ist beabstandet zu einer Innenseite 126 der seitlichen äußeren Gehäusewand 62a. Dieser Abstand beträgt insbesondere 1 cm oder weniger.

Das Drehelement 120 ist bezüglich des Bodens 28 so angeordnet, dass ein Bediener in dem Bereich 40, wenn eine Größe des Bedieners in einem durchschnittlichen Bereich liegt, und der Bediener auf dem Boden 28 aufsteht und die Nachläufer-Bodenreinigungsmaschine 10 ordnungsgemäß auf dem Boden 28 aufsteht, das Drehelement 120 ohne Bücken greifen kann. Insbesondere beträgt ein Abstand a, in welchem das Drehelement 120 über dem Boden 28 angeordnet ist mindestens 40 cm und insbesondere mindestens 50 cm.

Die Nachläufer-Bodenreinigungsmaschine 10 weist einen Fahrantrieb auf. Dazu kann ein Antriebsmotor vorgesehen sein, welcher beispielsweise die Räder 24, 26 der Radeinrichtung 20 antreibt (in den Zeichnungen nicht gezeigt).

Bei einem Ausführungsbeispiel erfolgt der Fahrantrieb der Nachläufer-Bodenreinigungsmaschine 10 durch Reibungskontakt des Reinigungswerkzeugs 42 mit dem Boden 28. Eine Drehung des Reinigungswerkzeugs 42 bewirkt je nach Drehrichtung einen Vorschub in der Vorwärtsfahrtrichtung 22 oder entgegen der Vorwärtsfahrtrichtung 22.

Die erfindungsgemäße Nachläufer-Bodenreinigungsmaschine 10 funktioniert wie folgt:
Bei einem Reinigungsbetrieb ist die Nachläufer-Bodenreinigungsmaschine 10 auf dem zu reinigenden Boden 28 aufgestellt. Das Reinigungswerkzeug 42 berührt den Boden 28. Der Saugbalken 34 berührt ferner den Boden 28.

Ein Bediener steht im Bereich 40 und fasst die Handgriffeinheit.

Beim Reinigungsbetrieb wird Flüssigkeit und insbesondere Wasser der oder den Öffnungen 104 für das Reinigungswerkzeug 42 bereitgestellt. Das entsprechende Frischwasser stammt aus dem Tank 78 (und eventuellen weiteren Tanks) der Tankeinrichtung 74.

Das Reinigungswerkzeug 42, welches insbesondere eine Bürste ist, führt beispielsweise eine Schrubbreinigung durch. Die Nachläufer-Bodenreinigungsmaschine 10 wird auf ein zu reinigendes Gebiet gefahren. Zuerst beaufschlägt das Reinigungswerkzeug 42 das zu reinigende Gebiet. Beim Überfahren beaufschlagt anschließend der Saugbalken 34 das zu reinigende Gebiet und überschüssige Flüssigkeit wird abgesaugt.

Ein Bediener stellt über das Drehelement 120 die Flüssigkeitszuführung an das Reinigungswerkzeug 42 ein. Er kann dabei die Flüssigkeitszuführung einschalten beziehungsweise ausschalten. Ferner kann er die Länge der zugeführten Flüssigkeit dosieren. Eine Drehung des Drehelements 120 wird dabei direkt über die Stange 122 an den Absperrkörper 94 des Sperrorgans 82 übertragen. Eine durch das Drehelement 120 festgelegte Drehstellung legt auch die entsprechende Stellung des Absperrkörpers 94 fest.

Flüssigkeit, welche aus der Mündung 84 des Sperrorgans 82 austritt, wird direkt der Öffnung 104 bereitgestellt beziehungsweise wird der Rinne 106 bereitgestellt, wobei in der Rinne 106 dann Flüssigkeit zu der Öffnung 104 strömt. Es ist keine Schlauchverbindung zwischen dem Sperrorgan und der Öffnung 104 vorgesehen.

Es wird dadurch die Anzahl der Bauteile minimiert und die Wartungsanfälligkeit wird verringert beziehungsweise die Wartung wird erleichtert. Die Anzahl von abzudichtenden Bauteilen wird reduziert.

Das Sperrorgan 82 ist über den Stutzen 86 direkt an dem Tank 78 angeflanscht und ist dabei auch direkt oberhalb des Reinigungswerkzeugs 42 angeordnet, so dass der oder die Bereitstellungswege für Flüssigkeit aus dem Tank 78 zu dem Reinigungswerkzeug 42 minimiert sind.

### Bezugszeichenliste

- 10: Nachläufer-Bodenreinigungsmaschine
- 12: Fahrgestell
- 14: Vorderes Ende
- 16: Hinteres Ende
- 18: Bodenplatte
- 20: Radeinrichtung
- 22: Vorwärtsfahrtrichtung
- 24: Linkes Rad
- 26: Rechtes Rad
- 28: Boden
- 30: Stützradeinrichtung
- 32: Stützrolle
- 34: Saugbalken
- 36: Rückseite
- 38: Einbuchtung
- 40: Bereich
- 42: Reinigungswerkzeug
- 44: Antrieb
- 46: Drehachse
- 48: Höhenrichtung
- 50: Wirkfläche
- 52: Batterieeinrichtung
- 54: Werkzeugdeck
- 56: "nach oben"
- 58: "seitlich"
- 60: Gehäusewandung
- 62a: Seitliche äußere Gehäusewand
- 62b: Seitliche äußere Gehäusewand
- 64: Querwand
- 66: Querwand
- 68: Innenraum
- 70: Gehäusedeckel
- 72: Absaugeinrichtung
- 74: Tankeinrichtung
- 76: Tankeinrichtung
- 78: Tank
- 80: Einfüllstutzen
- 82: Sperrorgan
- 84: Mündung
- 86: Stutzen
- 88: Einbuchtung
- 90a: Erste Wand
- 90b: Zweite Wand
- 90c: Dritte Wand
- 92: Freiraum
- 94: Absperrkörper
- 96: Öffnung
- 98: Innenraum
- 100: Dichtelement
- 102: Dichtelement
- 104: Öffnung
- 106: Rinne
- 108: Erster Bereich
- 110: Zweiter Bereich
- 112a: Erstes Ende
- 112b: Zweites Ende
- 114: Dritter Bereich
- 116: Handgriffeinheit
- 118: Säule
- 120: Drehelement
- 122: Stange
- Bₘₐₓ: Maximale Breite
- a: Höhenabstand

## Patentansprüche

1. Nachläufer-Bodenreinigungsmaschine, umfassend ein Fahrgestell (12), welches ein vorderes Ende (14) und ein hinteres Ende (16) aufweist, mindestens ein Reinigungswerkzeug (42), welches an dem Fahrgestell (12) im Bereich des vorderen Endes (14) angeordnet ist, eine Tankeinrichtung (76) für Flüssigkeit mit mindestens einem Tank (78), welche an dem Fahrgestell (12) angeordnet ist und über welche dem mindestens einen Reinigungswerkzeug (42) Flüssigkeit bereitstellbar ist, und eine Rückseite (36), welche im Bereich des hinteren Endes (16) des Fahrgestells (12) angeordnet ist und welche eine Bedienerseite ist, wobei an dem mindestens einen Tank (78) ein Sperrorgan (82) angeordnet ist, **dadurch gekennzeichnet, dass** an der Rückseite (36) ein Drehelement (120) angeordnet ist, dass das Drehelement (120) über eine Stange (122) mit dem Sperrorgan (82) verbunden ist, wobei eine Drehstellung des Drehelements (120) eine Stellung des Sperrorgans (82) festlegt, und dass eine Mündung (84) des Sperrorgans (82) in schlauchfreier fluidwirksamer Verbindung mit dem mindestens einen Reinigungswerkzeug (42) steht.

2. Nachläufer-Bodenreinigungsmaschine nach Anspruch 1, **dadurch gekennzeichnet, dass** die Stange (122) drehfest mit dem Drehelement (120) verbunden ist und/oder dass die Stange (122) drehfest mit dem Sperrorgan (82) verbunden ist.

3. Nachläufer-Bodenreinigungsmaschine nach einem der vorangehenden Ansprüche, **dadurch gekennzeichnet, dass** das Sperrorgan (82) einen beweglichen Absperrkörper (94) aufweist, wobei die Stange (122) drehfest mit dem Absperrkörper (94) verbunden ist und eine Drehstellung des Absperrkörpers (94) einen Flüssigkeitsdurchfluss am Sperrorgan (82) festlegt, und insbesondere, dass das Sperrorgan (82) als Kugelhahn ausgebildet ist oder einen Kugelhahn umfasst.

4. Nachläufer-Bodenreinigungsmaschine nach einem der vorangehenden Ansprüche, **dadurch gekennzeichnet, dass** an dem mindestens einen Tank (78) ein Stutzen (86) angeordnet ist, an welchem das Sperrorgan (82) sitzt.

5. Nachläufer-Bodenreinigungsmaschine nach einem der vorangehenden Ansprüche, **dadurch gekennzeichnet, dass** die Stange (122) in einem spitzen Winkel zu einer Drehachse (46) des mindestens einen Reinigungswerkzeugs (42) liegt.

6. Nachläufer-Bodenreinigungsmaschine nach einem der vorangehenden Ansprüche, **dadurch gekennzeichnet, dass** die Stange (122) in einem spitzen Winkel zu der Rückseite (36) liegt.

7. Nachläufer-Bodenreinigungsmaschine nach einem der vorangehenden Ansprüche, **dadurch gekennzeichnet, dass** die Stange (122) in einem spitzen Winkel zu einer Höhenrichtung (48) der Nachläufer-Bodenreinigungsmaschine liegt.

8. Nachläufer-Bodenreinigungsmaschine nach einem der vorangehenden Ansprüche, **dadurch gekennzeichnet, dass** eine Gehäusewandung (60) an dem Fahrgestell (12) angeordnet ist, welche einen Innenraum (68) definiert, wobei die Stange (122) in dem Innenraum (68) positioniert ist, und insbesondere, dass die Stange (122) in einem Abstand längs einer äußeren Gehäusewand (62a) der Gehäusewandung (60) geführt ist, und insbesondere, dass der Abstand kleiner als 10 cm und insbesondere kleiner als 5 cm und insbesondere kleiner als 1 cm ist, und insbesondere, dass die Stange (122) zwischen einer Gehäusewand (62a) und einer Batterieeinrichtung (52) geführt ist, und insbesondere, dass die Stange (122) zwischen der Rückseite (36) und dem mindestens einen Tank (78) geführt ist.

9. Nachläufer-Bodenreinigungsmaschine nach einem der vorangehenden Ansprüche, **dadurch gekennzeichnet, dass** die Stange (122) über einem Rad (26), welches an dem Fahrgestell (12) gehalten ist, und/oder über einem Radkasten geführt ist.

10. Nachläufer-Bodenreinigungsmaschine nach einem der vorangehenden Ansprüche, **dadurch gekennzeichnet, dass** das Drehelement (120) in einer Höhe (a) von mindestens 40 cm und insbesondere mindestens 50 cm über einem Boden (28) angeordnet ist, wenn die Nachläufer-Bodenreinigungsmaschine auf dem Boden (28) steht und das mindestens eine Reinigungswerkzeug (42) sich auf dem Boden (28) abstützt.

11. Nachläufer-Bodenreinigungsmaschine nach einem der vorangehenden Ansprüche, **dadurch gekennzeichnet, dass** das Sperrorgan (82) als Dosier-Sperrorgan ausgebildet ist, wobei eine Durchflussmenge von Flüssigkeit durch eine Drehstellung des Drehelements (120) dosierbar ist.

12. Nachläufer-Bodenreinigungsmaschine nach einem der vorangehenden Ansprüche, **dadurch gekennzeichnet, dass** der mindestens eine Tank (78), an welchem das Sperrorgan (82) angeordnet ist, eine Einbuchtung (88) aufweist, in welcher das Sperrorgan (82) positioniert ist, wobei die Einbuchtung (88) durch mindestens eine erste Wand (90a) und eine zweite Wand (90b) des mindestens einen Tanks (78) begrenzt ist, wobei die erste Wand (90a) und die zweite Wand (90b) miteinander verbunden sind und quer zueinander orientiert sind, und insbesondere, dass die Einbuchtung (88) durch eine dritte Wand (90c) begrenzt ist, welche quer zu der ersten Wand (90a) und der zweiten Wand (90b) liegt und mit der ersten Wand (90a) und der zweiten Wand (90b) verbunden ist.

13. Nachläufer-Bodenreinigungsmaschine nach einem der vorangehenden Ansprüche, **dadurch gekennzeichnet, dass** dem mindestens einen Reinigungswerkzeug (42) ein Werkzeugdeck (54) zugeordnet ist, welches das mindestens eine Reinigungswerkzeug (42) nach oben abdeckt und vorzugsweise mindestens teilweise seitlich abdeckt, wobei das Werkzeugdeck (54) mindestens eine Öffnung (104) für Flüssigkeit zu dem mindestens einen Reinigungswerkzeug (42) hin aufweist, und insbesondere, dass eine Mündung (84) des Sperrorgans (82) oberhalb des Werkzeugdecks (54) angeordnet ist, und insbesondere, dass eine Mündung (84) des Sperrorgans (82) direkt mit der mindestens einen Öffnung (104) oder über eine Rinne (106) mit der mindestens einen Öffnung (104) in fluidwirksamer Verbindung steht, und insbesondere, dass die mindestens eine Rinne (106) an dem Werkzeugdeck (54) angeordnet oder gebildet ist, und insbesondere, dass die mindestens eine Rinne (106) nach oben offen ist, und insbesondere, dass die mindestens eine Rinne (106) einen ersten Bereich (108) aufweist, über welchem die Mündung (84) des Sperrorgans (82) angeordnet ist, und insbesondere, dass der erste Bereich als Einlauftrichter (108) ausgebildet ist, und insbesondere, dass die Rinne (106) einen zweiten Bereich (110) aufweist, an welchem die mindestens eine Öffnung (104) angeordnet ist, und insbesondere, dass der erste Bereich (108) und der zweite Bereich (110) mindestens näherungsweise parallel zueinander orientiert sind, und insbesondere, dass die Rinne (106) einen dritten Bereich (114) aufweist, welcher den ersten Bereich (108) und den zweiten Bereich (110) verbindet.

14. Nachläufer-Bodenreinigungsmaschine nach einem der vorangehenden Ansprüche, **gekennzeichnet durch** eine Absaugeinrichtung (72) für überschüssige Flüssigkeit, wobei insbesondere ein Saugbalken (34) im Bereich des hinteren Endes (16) angeordnet ist und/oder **gekennzeichnet durch** einen Antrieb (44) für eine Drehbewegung des mindestens einen Reinigungswerkzeugs (42), wobei eine Drehachse (46) des mindestens einen Reinigungswerkzeugs (42) insbesondere quer zu einer Fahrtrichtung (22) liegt.

15. Nachläufer-Bodenreinigungsmaschine nach einem der vorangehenden Ansprüche, **gekennzeichnet durch** eine selbstfahrende Ausbildung, wobei insbesondere eine Drehung des mindestens einen Reinigungswerkzeugs (42) einen Fahrantrieb bewirkt.

## Claims

1. Walk-behind floor cleaning machine, comprising a chassis (12) which has a front end (14) and a rear end (16), at least one cleaning tool (42) which is arranged on the chassis (12) in the region of the front end (14), a tank device (76) for liquid, having at least one tank (78), which is arranged on the chassis (12) and by way of which liquid is providable to the at least one cleaning tool (42), and a rear side (36) which is arranged in the region of the rear end (16) of the chassis (12) and which is an operator side, wherein a blocking member (82) is arranged on the at least one tank (78), **characterized in that** a rotational element (120) is arranged on the rear side (36), **in that** the rotational element (120) is connected to the blocking member (82) by way of a rod (122), wherein a rotational position of the rotational element (120) determines a position of the blocking member (82), and **in that** an orifice (84) of the blocking member (82) is in hose-free fluidic connection with the at least one cleaning tool (42).

2. Walk-behind floor cleaning machine in accordance with Claim 1, **characterized in that** the rod (122) is non-rotatably connected to the rotational element (120) and/or **in that** the rod (122) is non-rotatably connected to the blocking member (82).

3. Walk-behind floor cleaning machine in accordance with any one of the preceding Claims, **characterized in that** the blocking member (82) has a moveable shut-off body (94), wherein the rod (122) is non-rotatably connected to the shut-off body (94) and a rotational position of the shut-off body (94) determines a liquid flow at the blocking member (82), and in particular **in that** the blocking member (82) is configured as a ball valve or comprises a ball valve.

4. Walk-behind floor cleaning machine in accordance with any one of the preceding Claims, **characterized in that** on the at least one tank (78) is arranged a nozzle (86) on which the blocking member (82) sits.

5. Walk-behind floor cleaning machine in accordance with any one of the preceding Claims, **characterized in that** the rod (122) is at an acute angle to a rotational axis (46) of the at least one cleaning tool (42).

6. Walk-behind floor cleaning machine in accordance with any one of the preceding Claims, **characterized in that** the rod (122) is at an acute angle to the rear side (36).

7. Walk-behind floor cleaning machine in accordance with any one of the preceding Claims, **characterized in that** the rod (122) is at an acute angle to a height direction (48) of the walk-behind floor cleaning machine.

8. Walk-behind floor cleaning machine in accordance with any one of the preceding Claims, **characterized in that** on the chassis (12) is arranged a housing wall arrangement (60) which defines an inner space (68), wherein the rod (122) is positioned in the inner space (68), and in particular **in that** the rod (122) is guided at a distance along an outer housing wall (62a) of the housing wall arrangement (60), and in particular **in that** the distance is less than 10 cm and in particular less than 5 cm and in particular less than 1 cm, and in particular **in that** the rod (122) is guided between a housing wall (62a) and a battery device (52), and in particular **in that** the rod (122) is guided between the rear side (36) and the at least one tank (78).

9. Walk-behind floor cleaning machine in accordance with any one of the preceding Claims, **characterized in that** the rod (122) is guided over a wheel (26) which is held on the chassis (12) and/or over a wheelhouse.

10. Walk-behind floor cleaning machine in accordance with any one of the preceding Claims, **characterized in that** the rotational element (120) is arranged at a height (a) of at least 40 cm and in particular at least 50 cm above a floor (28) when the walk-behind floor cleaning machine rests on the floor (28) and the at least one cleaning tool (42) is supported on the floor (28).

11. Walk-behind floor cleaning machine in accordance with any one of the preceding Claims, **characterized in that** the blocking member (82) is configured as a metering blocking member, wherein a flow rate of liquid can be metered by way of a rotational position of the rotational element (120).

12. Walk-behind floor cleaning machine in accordance with any one of the preceding Claims, **characterized in that** the at least one tank (78) on which the blocking member (82) is arranged has an indentation (88) in which the blocking member (82) is positioned, wherein the indentation (88) is delimited by at least one first wall (90a) and a second wall (90b) of the at least one tank (78), wherein the first wall (90a) and the second wall (90b) are connected to each other and are oriented transversely to each other, and in particular **in that** the indentation (88) is delimited by a third wall (90c) which is transverse to the first wall (90a) and the second wall (90b) and is connected to the first wall (90a) and the second wall (90b).

13. Walk-behind floor cleaning machine in accordance with any one of the preceding Claims, **characterized in that** with the at least one cleaning tool (42) is associated a tool cover (54) which covers the at least one cleaning tool (42) at the top and preferably at least partially laterally, wherein the tool cover (54) has at least one opening (104) for liquid toward the at least one cleaning tool (42), and in particular **in that** an orifice (84) of the blocking member (82) is arranged above the tool cover (54), and in particular **in that** an orifice (84) of the blocking member (82) is in fluidic connection directly with the at least one opening (104) or is in fluid connection with the at least one opening (104) by way of a trough (106), and in particular **in that** the at least one trough (106) is arranged or formed on the tool cover (54), and in particular **in that** the at least one trough (106) is open at the top, and in particular **in that** the at least one trough (106) has a first region (108) over which the orifice (84) of the blocking member (82) is arranged, and in particular **in that** the first region is configured as an inflow funnel (108), and in particular **in that** the trough (106) has a second region (110) on which the at least one opening (104) is arranged, and in particular **in that** the first region (108) and the second region (110) are oriented at least approximately parallel to each other, and in particular **in that** the trough (106) has a third region (114) which connects the first region (108) and the second region (110).

14. Walk-behind floor cleaning machine in accordance with any one of the preceding Claims, **characterized by** an extraction device (72) for excess liquid, wherein in particular a suction beam (34) is arranged in the region of the rear end (16), and/or **characterized by** a drive (44) for a rotational movement of the at least one cleaning tool (42), wherein a rotational axis (46) of the at least one cleaning tool (42) is in particular transverse to a direction of travel (22).

15. Walk-behind floor cleaning machine in accordance with any one of the preceding Claims, **characterized by** a self-propelled configuration, wherein in particular a rotation of the at least one cleaning tool (42) effects a travel drive.

## Revendications

1. Machine de nettoyage des sols à remorque, comportant un châssis (12), lequel présente une extrémité avant (14) et une extrémité arrière (16), au moins un outil de nettoyage (42), lequel est agencé sur le châssis (12) dans la zone de l'extrémité avant (14), un système de réservoir (76) de liquide comprenant au moins un réservoir (78), lequel est agencé sur le châssis (12) et par l'intermédiaire duquel un liquide peut être apporté à l'outil ou aux outils de nettoyage (42), et une face arrière (36), laquelle est située dans la zone de l'extrémité arrière (16) du châssis (12) et laquelle est une face utilisateur, dans lequel un organe de blocage (82) est agencé sur le ou les réservoirs (78), **caractérisée en ce qu'**un élément rotatif (120) est agencé sur la face arrière (36), **en ce que** l'élément rotatif (120) est relié à l'organe de blocage (82) par une barre (122), dans lequel une position de rotation de l'élément rotatif (120) définit une position de l'organe de blocage (82), et **en ce qu'**une embouchure (84) de l'organe de blocage (82) est en liaison fluidique sans tuyau avec l'outil ou les outils de nettoyage (42).

2. Machine de nettoyage des sols à remorque selon la revendication 1, **caractérisée en ce que** la barre (122) est reliée solidaire en rotation à l'élément rotatif (120) et/ou **en ce que** la barre (122) est reliée solidaire en rotation à l'organe de blocage (82).

3. Machine de nettoyage des sols à remorque selon l'une quelconque des revendications précédentes, **caractérisée en ce que** l'organe de blocage (82) comprend un corps d'arrêt (94) mobile, dans lequel la barre (122) est reliée solidaire en rotation au corps d'arrêt (94) et une position en rotation du corps d'arrêt (94) définit un passage de liquide sur l'organe de blocage (82), et en particulier **en ce que** l'organe de blocage (82) est réalisé sous la forme d'une vanne à boisseau sphérique ou comporte une vanne à boisseau sphérique.

4. Machine de nettoyage des sols à remorque selon l'une quelconque des revendications précédentes, **caractérisée en ce qu'**une tubulure (86) sur laquelle repose l'organe de blocage (82) est agencée sur le ou les réservoirs (78).

5. Machine de nettoyage des sols à remorque selon l'une quelconque des revendications précédentes, **caractérisée en ce que** la barre (122) forme un angle aigu avec un axe de rotation (46) de l'outil ou des outils de nettoyage (42).

6. Machine de nettoyage des sols à remorque selon l'une quelconque des revendications précédentes, **caractérisée en ce que** la barre (122) forme un angle aigu avec la face arrière (36).

7. Machine de nettoyage des sols à remorque selon l'une quelconque des revendications précédentes, **caractérisée en ce que** la barre (122) forme un angle aigu avec une direction de hauteur (48) de la machine de nettoyage des sols à remorque.

8. Machine de nettoyage des sols à remorque selon l'une quelconque des revendications précédentes, **caractérisée en ce qu'**une paroi de logement (60) est agencée sur le châssis (12), laquelle définit un espace intérieur (68), dans lequel la barre (122) est positionnée dans l'espace intérieur (68), et en particulier **en ce que** la barre (122) est guidée sur une distance le long d'une paroi extérieure de logement (62a) de la paroi de logement (60), et en particulier **en ce que** la distance est inférieure à 10 cm et en particulier inférieure à 5 cm et en particulier inférieure à 1 cm, et en particulier **en ce que** la barre (122) est guidée entre une paroi de logement (62a) et un système de batterie (52), et en particulier **en ce que** la barre (122) est guidée entre la face arrière (36) et le ou les réservoirs (78).

9. Machine de nettoyage des sols à remorque selon l'une quelconque des revendications précédentes, **caractérisée en ce que** la barre (122) est guidée par l'intermédiaire d'une roue (26), laquelle est retenue sur le châssis (12), et/ou par l'intermédiaire d'un passage de roue.

10. Machine de nettoyage des sols à remorque selon l'une quelconque des revendications précédentes, **caractérisée en ce que** l'élément rotatif (120) est agencé à une hauteur (a) d'au moins 40 cm et en particulier d'au moins 50 cm au-dessus d'un sol (28), lorsque la machine de nettoyage des sols à remorque repose sur le sol (28) et que l'outil ou les outils de nettoyage (42) s'appuient sur le sol (28).

11. Machine de nettoyage des sols à remorque selon l'une quelconque des revendications précédentes, **caractérisée en ce que** l'organe de blocage (82) est réalisé sous la forme d'un organe de blocage à dosage, dans lequel un débit de liquide peut être dosé par une position en rotation de l'élément rotatif (120).

12. Machine de nettoyage des sols à remorque selon l'une quelconque des revendications précédentes, **caractérisée en ce que** le ou les réservoirs (78), sur lesquels l'organe de blocage (82) est agencé, présentent un évidement (88) dans lequel l'organe de blocage (82) est positionné, dans lequel l'évidement (88) est délimité par au moins une première paroi (90a) et une deuxième paroi (90b) du ou des réservoirs (78), dans lequel la première paroi (90a) et la deuxième paroi (90b) sont reliées l'une à l'autre et sont orientées transversalement l'une par rapport à l'autre, et en particulier **en ce que** l'évidement (88) est délimité par une troisième paroi (90c), laquelle se situe transversalement à la première paroi (90a) et à la deuxième paroi (90b) et est reliée à la première paroi (90a) et à la deuxième paroi (90b).

13. Machine de nettoyage des sols à remorque selon l'une quelconque des revendications précédentes, **caractérisée en ce qu'**une couverture d'outil (54), laquelle recouvre l'outil ou les outils de nettoyage (42) par le haut et de préférence au moins en partie latéralement, est associée à l'outil ou aux outils de nettoyage (42), dans lequel la couverture d'outil (54) présente au moins une ouverture (104) pour le liquide en direction de l'outil ou des outils de nettoyage (42), et en particulier **en ce qu'**une embouchure (84) de l'organe de blocage (82) est située au-dessus de la couverture d'outil (54), et en particulier **en ce qu'**une embouchure (84) de l'organe de blocage (82) est en liaison fluidique avec l'ouverture ou les ouvertures (104) de façon directe ou avec l'ouverture ou les ouvertures (104) par l'intermédiaire d'une goulotte (106), et en particulier **en ce que** la ou les goulottes (106) sont agencées ou formées sur la couverture d'outil (54), et en particulier **en ce que** la ou les goulottes (106) sont ouvertes par le haut, et en particulier **en ce que** la ou les goulottes (106) comprennent une première zone (108), au-dessus de laquelle est située l'embouchure (84) de l'organe de blocage (82), et en particulier **en ce que** la première zone est réalisée sous la forme d'une trémie d'alimentation (108), et en particulier **en ce que** la goulotte (106) comprend une deuxième zone (110) sur laquelle l'ouverture ou les ouvertures (104) sont situées, et en particulier **en ce que** la première zone (108) et la deuxième zone (110) sont orientées au moins approximativement parallèlement l'une à l'autre, et en particulier **en ce que** la goulotte (106) comprend une troisième zone (114), laquelle relie la première zone (108) et la deuxième zone (110).

14. Machine de nettoyage des sols à remorque selon l'une quelconque des revendications précédentes, **caractérisée par** un système d'aspiration (72) pour l'excédent de liquide, dans lequel en particulier une poutre d'aspiration (34) est agencée dans la zone de l'extrémité arrière (16) et/ou **caractérisée par** un entraînement (44) pour un mouvement de rotation de l'outil ou des outils de nettoyage (42), dans lequel un axe de rotation (46) de l'outil ou des outils de nettoyage (42) se situe en particulier transversalement à un sens de marche (22).

15. Machine de nettoyage des sols à remorque selon l'une quelconque des revendications précédentes, **caractérisée par** une réalisation automotrice, dans lequel en particulier une rotation de l'outil ou des outils de nettoyage (42) entraîne une propulsion.
